# EUROPÄISCHE PATENTSCHRIFT

(11) **EP 0 411 172 B1**
(45) Veröffentlichungstag und Bekanntmachung des Hinweises auf die Patenterteilung: **20.01.1993**
(21) Anmeldenummer: 89114116.0
(22) Anmeldetag: 31.07.1989
(51) Int. Cl.: F25B 41/04, F25B 49/02

(54) **Kühleinrichtung für mehrere Kühlmittelkreisläufe**
Refrigeration device for a plurality of coolant circuits
Dispositif de réfrigération pour plusieurs circuits de fluide refroidisseur

(43) Veröffentlichungstag der Anmeldung: 06.02.1991
(73) Patentinhaber: KKW Kulmbacher Klimageräte-Werk GmbH, D-95326 Kulmbach (DE)
(72) Erfinder: Mikhail, Noya, D-8641 Weissenbrunn (DE)
(74) Vertreter: Tergau, Enno, Dipl.-Ing.

(56) Entgegenhaltungen:
- CH-A- 202 328
- CH-A- 223 393
- CH-A- 265 303
- DE-A- 3 101 138
- FR-A- 2 114 419
- FR-A- 2 625 871
- US-A- 2 022 771
- US-A- 2 136 813
- US-A- 2 598 751
- US-A- 2 646 667
- US-A- 3 481 151
- US-A- 3 859 812
- US-A- 4 060 997

## Beschreibung

Die Erfindung bezieht sich auf eine Kühleinrichtung nach dem Oberbegriff des Patentanspruches 1. Kühlgeräte für wechselnden Volumenstrom oder allgemein für wechselnde Kühlleistung sind in der Praxis nur mit verhältnismäßig hohem Aufwand bereitzustellen. Die Realisierung wird um so schwieriger, je mehr Kühlmittelkreisläufe, insbesondere bei wechselnder Kühlleistung, zu betreiben sind. Wenn die Kühleinrichtung für hohe Leistung ausgelegt ist, besteht bei niedriger Leistung Gefahr, daß Einfrierungen auftreten.

Aus der US-A-3 859 812 ist eine Vorrichtung und ein Verfahren zum Aufbereiten von Kühlmitteln für eine Werkzeugmaschine bekannt. Gemäß dieser Druckschrift ist in einem ersten primären Kältemittelkreislauf ein Temperaturfühler in Strömungsrichtung hinter einem Verdampfer angeordnet, während ein anderer primärer Kältemittelkreislauf von einer Mehrzahl von Einflußparametern, unter anderem von dem vorgenannten Temperaturfühler, geregelt wird. Mehrere durch ein- und denselben Verdampfer geführte Sekundärkühlmittelkreisläufe sind gemäß dieser Druckschrift nicht regelbar.

Aus der US-A-2 646 667 und der FR-A-2 114 419 sind Kühleinrichtungen bekannt, bei welchen mehrere Sekundär-Kühlmittelkreisläufe durch ein- und denselben Verdampfer geführt sind, wobei ein Verdichter eines primären Kältemittelkreislaufes mittels eines Thermostats geregelt wird.

Der Erfindung liegt die Aufgabe zugrunde, eine Kühleinrichtung gemäß dem Oberbegriff des Patentanspruchs 1 für eine Mehrzahl von sekundären Kühlmittelkreisläufen zu schaffen, deren Kühlleistung in einfacher Weise vom Kühlmitteldurchsatz in den sekundären Kühlmittelkreisen abhängt und so in weiten Grenzen variiert werden kann, ohne daß die Gefahr besteht, daß das Kühlmittel einzelner Kühlmittelkreise gefriert.

Diese Aufgabe wird erfindungsgemäß durch eine Vorrichtung mit den Merkmalen im kennzeichnenden Teil des Patentanspruchs 1 gelöst. Vorteilhafte Weiterbildungen der Erfindung sind in den Unteransprüchen beschrieben.

Der Verdampfer ist in einem Kältemittelkreis mit weiteren Bauteilen, wie Verdichter, Kondensator und Expansionsventil, angeordnet. Ein Thermostat schaltet in Abhängigkeit von der vor dem Verdampfer gemessenen Temperatur des Kühlmittels der sekundären Kühlkreise den Verdichter ein, wenn die Schalttemperatur des Kühlmittels erreicht wird. Der Verdichter wird abgeschaltet, wenn die Schalttemperatur unterschritten wird. Ein Bypaßventil ist in einer Bypaßleitung zwischen Anschlußstellen der Kältemittelleitung hinter dem Verdichter einerseits und hinter dem Expansionsventil andererseits von einem Drucksensor in der Kältemittelleitung gesteuert. Der Drucksensor ist in Strömungsrichtung des Kältemittels vor dem Verdichter angeordnet. Er steuert das Bypaßventil so, daß bei einem Mindestdruck im Verdampfer, der aus Gründen der Sicherheit gegen Einfrieren des Kühlmittels - in einem der Sekundärkreise - im Verdampfer nicht unterschritten werden soll, es geöffnet wird. Bei einem bestimmten Druck im Verdampfer oberhalb des Mindestdrucks wird das Bypaßventil geschlossen. Die Kühlleistung der Kühleinrichtung paßt sich durch die besondere Steuerung des Verdichters unterschiedlichem Mengendurchsatz bzw. Leistung in den sekundären Kühlmittelleitungen an, wobei durch die besondere Bypaßsteuerung ein Einfrieren des Kühlmittels im Verdichter vermieden wird, so daß die volle Leistungsanpassung sinnvoll ermöglicht wird.

Die Anpassung der Kälteleistung der Kühleinrichtung geht so weit, daß das Kühlmittel in einzelnen Kühlmittelkreisläufen auch stehen kann, so daß also vom jeweiligen Kühlmittelkreis keine Kühlleistung zu erbringen ist.

Der Verdampfer kann bei zwei Kühlmittelkreisen besonders einfach einen Koaxialaufbau aus Mantelrohr, Mittelrohr und Innenrohr aufweisen, so daß sich drei koaxial angeordnete Ringräume ergeben. Der äußere und der innere Ringraum kann von je einem Kühlmittel in einer Richtung durchflossen werden, wobei in Gegenrichtung zur Durchströmung des Kühlmittels das Kältemittel im mittleren Ringraum durchgeleitet wird. Ein derartiger Koaxialrohraufbau ist für sich gesehen bekannt (DE-GM 84 07 854).

Erfindungsgemäß weist der Thermostat einen Temperatursensor auf, an dem die Leitungen sämtlicher Kühlmittelkreise vorbeigeführt sind. Dadurch wird die Kühlmitteltemperatur gemittelt und eine einfache Regelung erst ermöglicht, da Einzelsensoren an der jeweiligen Kühlmittelleitung bei Kühlmittelstillstand keine Signalveränderung ergäben, so daß eine Regelung mit einfachen Mitteln nicht sinnvoll möglich wäre. Als Kühlmittel in den sekundären Kühlmittelkreisen kann Wasser eingesetzt werden.

Die Erfindung soll anhand eines in der Zeichnung grob schematisch wiedergegebenen Ausführungsbeispiels für zwei Kühlmittelkreise und einen Kältemittelkreis näher erläutert werden:
Die Kühleinrichtung weist im Ausführungsbeispiel zwei durch einen Verdampfer 1 geführte Kühlmittelkreise 2 und 3 auf. Zu kühlende Geräte können an den Anschlußbuchsen 4 angeschlossen werden, die die Kühlmittelkreise jeweils vervollständigen. Außer dem Verdampfer 1 liegen im Kältemittelkreis 5 ein Verdichter 6, ein Kondensator 7 und ein Expansionsventil 8. Das Epansionsventil 8 ist in üblicher Weise mittels Temperatur- oder zusätzlicher Drucksteuerung im Durchsatz so gesteuert, daß gerade so viel Kältemittel durchgelassen wird, daß es im Verdampfer 1 noch nahezu vollständig verdampfen kann. Zusatzlich kann in an sich bekannter Weise ein Trockner 9 dem Expansionsventil 8 in Strömungsrichtung vorgeschaltet sein. Die Strömungsrichtung ist durch Strömungspfeile 10 veranschaulicht.

Wesentlich ist, daß ein Thermostat 11 in Abhängigkeit von der vor dem Verdampfer 1 gemessenen Temperatur des Kühlmittels der Kühlkreise den Verdichter 6 einschaltet, wenn die Schalttemperatur des Kühlmittels erreicht wird und den Verdichter abschaltet, wenn die Schalttemperatur unterschritten wird. Weiter ist wesentlich, daß ein Bypaßventil 12 in eine Bypaßleitung 13 zwischen Anschlußstellen der Kältemittelleitung hinter dem Verdichter 6 einerseits und hinter dem Expansionsventil 8 andererseits von einem Drucksensor 14 im Kältemittelkreis gesteuert wird, der vor dem Verdichter 6 angeordnet ist und der folgendermaßen steuert:
Bei einem Mindestdruck im Verdampfer 1, der aus Gründen der Sicherheit gegen Einfrieren des Kühlmittels im Verdampfer nicht unterschritten werden soll, wird das Bypaßventil 12 geöffnet. Bei einem bestimmten Druck im Verdampfer oberhalb des Mindestdrucks wird das Bypaßventil 12 geschlossen. Das Kühlmittel im Verdampfer könnte anderenfalls besonders dann einfrieren, wenn das Kühlmittel in einem Kühlkreislauf zum Stehen kommt. Bei der erfindungsgemäßen Kühleinrichtung kann die angeforderte Kühlleistung so weit zurückgehen, daß einige Kühlkreise zum Stillstand kommen. Im Ausführungsbeispiel kann einer von zwei Kühlkreisen abgeschaltet werden, ohne daß der Betrieb der Kühleinrichtung beeinträchtigt wird. Der Drucksensor 14 ist funktionell Teil des Pressostaten 16.

Bei zwei Kühlmittelkreisen 2 und 3 kann der Verdampfer 1 einen Koaxialrohraufbau aufweisen, aus Mantelrohr, Mittelrohr und Innenrohr. Von den sich ergebenden koaxial angeordneten Ringräumen kann der äußere dem Kühlmittelkreis 3 und der innere dem Kühlmittelkreis 2 zur Verfügung gestellt werden. Durch den mittleren Ringraum strömt dann das Kältemittel. Der äußere Ringraum kann vorteilhafterweise für einen Kühlmittelkreis für größere Kühlleistung als in einem am inneren Ringraum angeschlossenen Kühlmittelkreise zur Verfügung gestellt werden, da der äußere Ringraum größere wärmetauschende Flächen aufweist.

An einem Temperatursensor 15 des Thermostaten 11 werden die Leitungen sämtlicher Kühlmittelkreise vorbeigeführt. Der Temperatursensor 15 ist funktionell Teil des Thermostaten 11. Im Ausführungsbeispiel sind die beiden Leitungen der Kühlmittelkreise 2 und 3 am Temperatursensor vorbeigeführt. Selbst wenn das Kühlmittel in einem Kühlmittelkreis zum Stillstand kommt, da in diesem Kreis überhaupt keine Kühlung mehr erforderlich ist, wird so auf einfache Weise vom Temperatursensor 15 ein einfach verwertbares Signal ermittelt. Wenn der Kühlmittelkreis 3 beispielsweise für 500 W Kühlleistung ausgelegt ist und der Kühlmittelkreis 2 für 300 W, kann beim Stillstand des Kühlmittels im Kühlmittelkreis 3 die vom Kältemittelkreis 5 bereitgestellte Kühlleistung in dem Maß heruntergefahren werden, wie sich die Temperatur am Temperatursensor 15 wegen verringerten Kältebedarfs erniedrigt. Das Kühlmittel in den Kühlkreisen 2 und 3 kann Wasser sein.

Für die Kühleinrichtung, die stark unterschiedlichen Kühlleistungsbedarf berücksichtigt, sind beispielsweise ein Einsatzgebiet Lithotripsiegeräte.

## Patentansprüche

1. Kühleinrichtung mit einem Verdampfer (1), einem primärseitig durch den Verdampfer (1) geführten Kältemittelkreis (5) mit Verdichter (6), Kondensator (7) und Expansionsventil (8), mehreren sekundärseitig durch den Verdampfer (1) geführten Kühlmittelkreisen (2,3) für zu kühlende Geräte und mit einem Thermostat (11) zum Ein- und Ausschalten des Verdichters (6),
dadurch gekennzeichnet, daß der Thermostat (11) mit einem Temperaturfühler (15) versehen ist, an dem die Leitungen sämtlicher Kühlmittelkreise (2,3) derart vorbeigeführt sind, daß der Thermostat (11) in Abhängigkeit von der in Strömungsrichtung des Kühlmittels vor dem Verdampfer (1) gemessenen und durch die Mehrzahl der Kühlmittelkreise (2,3) beeinflußten Mischtemperatur den Verdichter (6) einschaltet, wenn eine Schalttemperatur des Kühlmittels erreicht wird, und den Verdichter (6) abschaltet, wenn die Schalttemperatur des Kühlmittels unterschritten wird, und daß ein Bypaßventil (12) in einer Bypaßleitung (13) zwischen Anschlußstellen des Kältemittelkreises (5), jeweils in Strömungrichtung gesehen, hinter dem Verdichter (6) einerseits und hinter dem Expansionsventil (8) andererseits angeordnet ist und von einem im Kältemittelkreis (5) vor dem Verdichter (5) angeordneten Drucksensor (14) derart gesteuert wird, daß bei einem Mindestdruck im Verdampfer (1), der aus Gründen der Sicherheit gegen Einfrieren des Kühlmittels im Verdampfer nicht unterschritten werden soll, das Bypaßventil (12) geöffnet und bei einem bestimmten Druck im Verdampfer oberhalb des Mindestdrucks das Bypaßventil (12) geschlossen wird.

2. Kühleinrichtung nach Anspruch 1, dadurch gekennzeichnet, daß der Verdampfer (1) bei zwei Kühlmittelkreisen (2,3) einen Koaxialrohraufbau aus Mantelrohr, Mittelrohr und Innenrohr aufweist, so daß sich drei koaxial angeordnete Ringräume ergeben, deren äußerer und innerer Ringraum von je einem Kühlmittel in einer Richtung durchflossen werden, in Gegenrichtung zur Durchströmung mit Kältemittel im mittleren Ringraum.

3. Kühleinrichtung nach Anspruch 1, dadurch gekennzeichnet, daß als Kühlmittel Wasser eingesetzt ist.

## Claims

1. A refrigeration device with an evaporator (1), a refrigerant circuit (5) carried on the primary side through the evaporator (1), with a compressor (6), condenser (7) and an expansion valve (8), several coolant circuits (2, 3) carried on the secondary side through the evaporator (1) for appliances to be cooled, and with a thermostat (11) for starting and stopping the compressor (6),
characterized in that the thermostat (11) is provided with a temperature sensor (15) past which the lines of all the coolant circuits (2, 3) are carried in such a way that when an engagement temperature of the coolant has been attained, the thermostat (11) starts the compressor (6) in accordance with the mix temperature measured in the direction of flow of the coolant ahead of the evaporator (1) and which temperature is affected by the majority of the coolant circuits (2,3), and switches the compressor (6) off when the temperature falls below the engagement temperature of the coolant, and that a bypass valve (12) in a bypass line (13) is arranged between the connection points for the refrigerant circuit (5) beyond the compressor (6) on the one hand, and beyond the expansion valve (8) on the other hand, viewed always in the direction of flow, and that said valve is controlled by a pressure sensor (14) arranged in the refrigerant circuit (5) ahead of the compressor (6), in such a way that, at a minimum pressure in the evaporator (1) below which the pressure must not fall for reasons of safety for preventing the coolant from freezing in the evaporator, the bypass valve (12) is opened, and that at a specified pressure in the evaporator above the minimum pressure, the bypass valve (12) is closed.

2. A refrigeration device according to claim 1, **characterized in that** in the case of two coolant circuits (2, 3), the evaporator has a coaxial tube design consisting of a casing tube, a central tube and an inner tube, so that three coaxially arranged annular spaces are obtained, whose outer and inner annular spaces are traversed in one direction by one coolant each, in the opposite direction to the throughflow of the refrigerant in the central annular space.

3. A refrigeration device according to claim 1, **characterized in that** water is used as the coolant.

## Revendications

1. Dispositif de réfrigération comportant un évaporateur (1), un circuit de fluide frigorigène (5) traversant l'évaporateur (1) du côté primaire et comportant un compresseur (6), un condenseur (7) et une vanne de détente (8), plusieurs circuits d'agent réfrigérant (2, 3) traversant l'évaporateur (1) du côté secondaire et destinés à des appareils à refroidir, et un thermostat (11) pour la mise en circuit et hors circuit du compresseur (6), caractérisé en ce que le thermostat (11) est muni d'un capteur de température (15) devant lequel passent les conduites de tous les circuits d'agent réfrigérant (2, 3) de telle manière que, en fonction de la température de mélange mesurée en amont de l'évaporateur (1) dans le sens d'écoulement de l'agent réfrigérant et influencée par la multiplicité des circuits d'agent réfrigérant (2, 3), le thermostat (11) met en circuit le compresseur (6) lorsqu'une température de commutation de l'agent réfrigérant est atteinte, et met hors circuit le compresseur (6) lorsque la température de commutation de l'agent réfrigérant est franchie vers les valeurs inférieures, et en ce qu'une vanne de dérivation (12) est disposée dans une conduite de dérivation (13) entre des points de raccordement du circuit de fluide frigorigène (5), vus dans le sens du courant, en aval du compresseur (6) d'une part et en aval de la vanne de détente (8) d'autre part, et est commandée par un capteur de pression (14) disposé dans le circuit de fluide frigorigène (5) en amont du compresseur (6) de telle manière que, pour une pression minimale dans l'évaporateur (1) qui ne doit pas être franchie vers les valeurs inférieures pour des raisons de sécurité contre la congélation de l'agent réfrigérant dans l'évaporateur, la vanne de dérivation (12) est ouverte et, pour une pression déterminée dans l'évaporateur, supérieure à la pression minimale, la vanne de dérivation (12) est fermée.

2. Dispositif de réfrigération selon la revendication 1, caractérisé en ce que, dans le cas de deux circuits d'agent réfrigérant (2, 3), l'évaporateur (1) présente une structure à tubes coaxiaux constituée par un tube d'enveloppe, un tube intermédiaire et un tube interne, de sorte qu'il en résulte trois espaces annulaires coaxiaux parmi lesquels l'espace annulaire externe et l'espace annulaire interne sont parcourus chacun par un agent réfrigérant dans un sens, à contre courant de l'écoulement du fluide frigorigène dans l'espace annulaire intermédiaire.

3. Dispositif de réfrigération selon la revendication 1, caractérisé en ce que l'on utilise l'eau comme agent réfrigérant.
